# EUROPÄISCHE PATENTSCHRIFT

(11) **EP 3 987 160 B1**
(45) Veröffentlichungstag und Bekanntmachung des Hinweises auf die Patenterteilung: **26.07.2023**
(21) Anmeldenummer: 20728392.0
(22) Anmeldetag: 13.05.2020
(51) Int. Cl.: F01M 13/04

(54) **ÖLRÜCKLAUFVENTIL FÜR EIN KURBELGEHÄUSEENTLÜFTUNGSSYSTEM**
OIL RETURN VALVE FOR A CRANKCASE VENTILATION SYSTEM
SOUPAPE DE RETOUR D'HUILE POUR SYSTÈME DE VENTILATION DU CARTER

(30) Priorität: 19.06.2019 DE 102019004377
(43) Veröffentlichungstag der Anmeldung: 27.04.2022
(73) Patentinhaber: DEUTZ Aktiengesellschaft, 51149 Köln (DE)
(72) Erfinder: KLOSTERBERG, Johannes, 53913 Swisttal (DE); SLIWA, Marco, 53721 Siegburg (DE); WERNER, Thomas, 50858 Köln (DE)
(86) Internationale Anmeldenummer: PCT/EP2020/000095
(87) Internationale Veröffentlichungsnummer: WO 2020/253979

(56) Entgegenhaltungen:
- EP-A1- 3 009 620
- DE-A1- 19 632 931
- DE-A1-102010 027 783
- DE-A1-102011 008 537
- DE-A1-102013 012 786
- DE-C1- 3 938 919
- US-A1- 2009 211 851

## Beschreibung

Die Erfindung betrifft ein Ölrücklaufventil für ein Kurbelgehäuseentlüftungssystem einer Brennkraftmaschine, insbesondere ein hydrostatisches Ölrücklaufventil.

Derartige Ölrücklaufventile sind aus den DE 202007011585 U1 und DE19632931 A1 bekannt.

Ein weiteres Verfahren zur Rückführung von im Auspufffilter einer Pumpe abgeschiedenem Öl in den Ölvorrat einer Pumpe ist in der DE 1403999 A1 offenbart.

Ein Rückschlagventil für einen Ölkreislauf in der Kurbelgehäuseentlüftung wird in der DE 102013212104 A1 gezeigt.

Der Ölrücklauf des vom Ölabscheider abgeschiedenen Öles erfordert in der Regel einen Ventileinsatz, um das Durchtreten von Blow-by-Gas aus dem Kurbelgehäuse-Inneren in die Rücklaufleitung zu unterbinden. Konstruktiv kann dieser Ventilmechanismus durch einen siphonartigen Leitungsverlauf am Ende der Rücklaufleitung, Kugelrückschlag- oder Membranventilen u. a. Ausführungsformen realisiert werden. Die genannten Varianten haben gegenüber der neuen Lösung folgende Nachteile:
Leitungsende mit Siphon: zur Realisierung des Siphons wird bei bekannten Lösungen ein U-förmiges Leitungsende verwendet oder die Fallleitung endet in einem topfartigen Gefäß. Die bekannten Ausführungsformen haben einen relativ großen Platzbedarf im Inneren des Kurbelgehäuses.

Kugelrückschlagventil: Klemmen der Kugel durch Versottung möglich.

Membranventil: Die aus Elastomer bestehende Membran reagiert empfindlich auf hohe Öltemperaturen und aggressive Medien im Öl. Die Gefahr der Beschädigung der Membran beim Einsetzen in den Ventilkörper, sowie bei der Montage des Ventils im Kurbelgehäuse ist hoch. Der Sitz der Membran erfordert weiterhin eine hohe Oberflächengüte, was zu erhöhten Kosten führt.

Daran ist nachteilig, dass die beschriebenen Varianten voluminös und teuer sind.

Der Erfindung liegt die Aufgabe zugrunde, ein Ölrücklaufventil für ein Kurbelgehäuseentlüftungssystem zu schaffen, das eine bauraumoptimierte und kostengünstige Variante für eine Brennkraftmaschine darstellt.

Diese Aufgabe wird erfindungsgemäß mit den Merkmalen des Anspruchs 1 gelöst. Die neue Lösung sieht ein hydrostatisches Ölrücklaufventil mit entsprechenden Montage- und Funktionsbohrungen, die im Kurbelgehäuse (KG), Zylinderkurbelgehäuse, Zylinderkopf und/oder anderen Bauteilen eingebracht sind, wobei hier von Vorteil ist, dass es kostengünstig und bauraumoptimiert zu realisieren ist.

Weitere vorteilhafte Ausgestaltungen der Erfindung sind der Zeichnungsbeschreibung zu entnehmen, in der zwei in den Figuren dargestellte Ausführungsbeispiele näher beschrieben sind. Es zeigen:
- Fig. 1:: Ventileinsatz, links: stehend, rechts: hängend
- Fig. 2:: Ventileinsatz im verbauten Zustand im Kurbelgehäuse
- Fig. 3:: Ventileinsatz im verbauten Zustand.

Das Prinzip arbeitet nach dem Siphonprinzip (siehe Fig. 2). Hierbei bewirkt der Druckunterschied über dem Flüssigkeitsspiegel von Kammer 1, gebildet durch Ringspalt von Bohrung 10 und Ventilrohr 2, gegenüber dem aus Kammer 2, gebildet aus Bohrung 8, ein Verschieben des Flüssigkeitsspiegels im Siphonbereich aus seinem Nullniveau gemäß den Gesetzen der Hydrostatik. In dem hier betrachteten Fall - Druck im KG größer als im Ölabscheider - bewirkt der Druckunterschied ein Fallen des Ölspiegels in Kammer 1, der Ölspiegel fällt um X1 ab. In Kammer 2 steigt der Ölspiegel hingegen um X2 an. Die Flüssigkeit in Kammer 1 sperrt den Gasdurchtritt vom Kurbelgehäuse in den Ölabscheiderrücklauf genau so lange, wie der Flüssigkeitsspiegel in Kammer 1 den Trennwanddurchtritt nicht unterschreitet. Der Grenzdruck, bei welchem ein Gasübertritt erfolgt, lässt sich durch die Höhe x = x1 + x2 der Flüssigkeitssäule im zuvor beschriebenen Grenzfall einfach rechnerisch bestimmen.

Die Besonderheit der neuen Lösung besteht nun zunächst in der einfachen Art und Weise, in der Kammer 1 und Kammer 2 konstruktiv gebildet wird. Hierbei wird im Folgenden zwischen einer stehenden Anordnung des Ventileinsatzes und einer hängenden Anordnung unterschieden. Fig. 2 zeigt die stehende Anordnung, wie sie im Kurbelgehäuse 3 montiert ist. Hierbei wird Kammer 2 als Teil der Ölrücklaufbohrung 8 im Kurbelgehäuse 3 gebildet. Diese Bohrung endet in einer Gegenbohrung 9, welche die Aufgabe des Ventilsitzes übernimmt. Zentrisch zu Bohrung 9 wird Bohrung 10 bearbeitet. Die beiden Bohrungen 9 und 10 bilden somit eine Stufenbohrung. In diese wird der Ventileinsatz nach Fig. 1 eingesetzt, wobei das Ventilrohr 2 in Kombination mit der Bohrungswandung von Bohrung 10 eine ringförmige Kammer ausbildet, welche so die erste Kammer des Siphons darstellt. Der Abschluss des Siphons erfolgt über den Ventilzylinder 1. Die Bohrung 8 bildet die zweite Kammer des Siphons.

Fig. 3 zeigt den Einbaufall des hängend angeordneten Ventileinsatzes. Hier ist der Ventileinsatz von oben in eine Bohrung im Kurbelgehäuse 3 eingeschlagen. Der Ringspalt zwischen Ventilrohr 2 und der Bohrung 12 bildet dabei wieder die Kammer 1, welche durch eine seitliche Öffnung mit dem Kurbelraum 14 verbunden ist. Durch den Hohlraum im Ventilrohr 2 wird die Kammer 2 ausgebildet, in welcher von oben das abgeschiedene Öl vom Ölabscheider zugeführt wird. Im Ventilrohr 2 ist eine Kugel angeordnet, wobei die Kugel auf dem Ölspiegel 6 aufschwimmt und als Ventil 4 dient.

Der besonders einfache Aufbau des Ventileinsatzes nach Fig. 1 ist das zweite Merkmal der neuen Lösung. Der zylindrische Ventilzylinder 1 kann entweder aus rundem Stangenmaterial und Einbringung einer Bohrung kostengünstig hergestellt werden. Das Ventilrohr 2 wird durch Ablängen von Stangenmaterial hergestellt und anschließend durch Einpressen, Kleben oder Löten mit dem Ventilzylinder 1 verbunden. Die Befestigung in Bohrung 9 (Fig. 2 und Fig. 3) erfolgt durch Presssitz oder Einkleben. Eine zweite Möglichkeit wäre die Verwendung einer Verschlussschraube für Ventilzylinder 1, in welche nach Einbringen einer Bohrung das Ventilrohr 2 eingesetzt wird. Die Befestigung erfolgt dann durch Einschrauben. Um im Fehlerfall bei übermäßigem Überdruck im Kurbelgehäuse 3 ein Durchblasen von Blow-by in den Ölabscheider zu verhindern, kann optional im Ventilzylinder 1 oder dem Ventilrohr 2 zusätzlich ein Kugel- oder Membranventil eingesetzt sein. In Fig. 3 kommt beispielhaft eine Kugel 4 als Ventilkörper im Ventilrohr 2 zum Einsatz.

### Bezugszeichenliste

- 1: Ventilzylinder
- 2: Ventilrohr
- 3: Kurbelgehäuse
- 4: Kugel
- 5: Ölspiegel 1
- 6: Ölspiegel 2
- 7: Nullniveau
- 8: Bohrung in Kammer 2
- 9: Bohrung
- 10: Bohrung in Kammer 1
- 11: Trennwanddurchtritt
- 12: Bohrung
- 13: Kammer 2 in Fig. 3
- 14: Rücklauf ins Kurbelgehäuse (KG) bzw. in den Kurbelraum
- 15: Zulauf vom Ölabscheider

## Patentansprüche

1. Ölrücklaufventil für ein Kurbelgehäuseentlüftungssystem einer Brennkraftmaschine, das im Wesentlichen im Kurbelgehäuse (3) angeordnet ist, umfassend
eine erste Bohrung (10) in dem Kurbelgehäuse (3), die zusammen mit einer zweiten Bohrung (9) in dem Kurbelgehäuse (3) eine Stufenbohrung bildet, eine dritte Bohrung (8) in dem Kurbelgehäuse (3), die in der zweiten Bohrung (9) endet,
wobei eine Längsachse der ersten Bohrung (10) und eine Längsachse der dritten Bohrung (8) beabstandet voneinander angeordnet sind,
einen Ventilzylinder (1), der in der zweiten Bohrung (9) einsitzt und das Ölrücklaufventil abschließt, und
wenigstens ein Ventilrohr (2), das in der ersten Bohrung (10) so angeordnet ist, dass zwischen dem Ventilrohr (2) und einer Bohrungswand der ersten Bohrung (10) eine ringförmige Kammer ausgebildet ist.

2. Ölrücklaufventil für ein Kurbelgehäuseentlüftungssystem einer Brennkraftmaschine nach Anspruch 1,
**dadurch gekennzeichnet, dass** es einen Zulauf von einem Ölabscheider (15) aufweist.

3. Ölrücklaufventil für ein Kurbelgehäuseentlüftungssystem einer Brennkraftmaschine nach Anspruch 1 oder 2,
**dadurch gekennzeichnet, dass** es einen Rücklauf ins Kurbelgehäuse (3) und/ oder in einen Kurbelraum (14) aufweist.

4. Ölrücklaufventil für ein Kurbelgehäuseentlüftungssystem einer Brennkraftmaschine nach einem oder mehreren der vorgenannten Ansprüche, **dadurch gekennzeichnet, dass** das Ventilrohr (2) zentrisch im Ventilzylinder (1) angeordnet ist.

5. Ölrücklaufventil für ein Kurbelgehäuseentlüftungssystem einer Brennkraftmaschine nach einem oder mehreren der vorgenannten Ansprüche, **dadurch gekennzeichnet, dass** das Ventilrohr (2) wenigstens eine Kugel (4) als Ventilkörper (Kugelventil) aufweist.

6. Ölrücklaufventil für ein Kurbelgehäuseentlüftungssystem einer Brennkraftmaschine nach einem oder mehreren der vorgenannten Ansprüche, **dadurch gekennzeichnet, dass** das Ventilrohr (2) in der im Kurbelgehäuse (3) eingearbeiteten ersten Bohrung (10) derart angeordnet ist, dass ein Ringspalt zur Aufnahme von rücklaufendem Öl entsteht.

7. Ölrücklaufventil für ein Kurbelgehäuseentlüftungssystem einer Brennkraftmaschine nach einem oder mehreren der vorgenannten Ansprüche, **dadurch gekennzeichnet, dass** das Ventilrohr (2) wenigstens ein Membranventil aufweist.

## Claims

1. Oil return valve for a crankcase ventilation system of an internal combustion engine, which is arranged substantially in the crankcase (3), comprising a first bore (10) in the crankcase (3), which, together with a second bore (9) in the crankcase (3), forms a stepped bore,
a third bore (8) in the crankcase (3), which ends in the second bore (9),
wherein a longitudinal axis of the first bore (10) and a longitudinal axis of the third bore (8) are arranged at a distance from each other,
a valve cylinder (1), which is inserted into the second bore (9) and seals off the oil return valve, and
at least one valve tube (2), which is arranged in the first bore (10) such that an annular chamber is formed between the valve tube (2) and a bore wall of the first bore (10).

2. Oil return valve for a crankcase ventilation system of an internal combustion engine according to Claim 1, **characterized in that** it has a feed from an oil separator (15) .

3. Oil return valve for a crankcase ventilation system of an internal combustion engine according to Claim 1 or 2,
**characterized in that** it has a return into the crankcase (3) and/or into a crank chamber (14).

4. Oil return valve for a crankcase ventilation system of an internal combustion engine according to one or more of the preceding claims,
**characterized in that** the valve tube (2) is arranged centrally in the valve cylinder (1).

5. Oil return valve for a crankcase ventilation system of an internal combustion engine according to one or more of the preceding claims,
**characterized in that** the valve tube (2) has at least one ball (4) as a valve body (ball valve).

6. Oil return valve for a crankcase ventilation system of an internal combustion engine according to one or more of the preceding claims,
**characterized in that** the valve tube (2) is arranged in the first bore (10) machined into the crankcase (3) in such a way that an annular gap for receiving returning oil is produced.

7. Oil return valve for a crankcase ventilation system of an internal combustion engine according to one or more of the preceding claims,
**characterized in that** the valve tube (2) has at least one diaphragm valve.

## Revendications

1. Soupape de retour d'huile pour un système de ventilation de carter d'un moteur à combustion interne, qui est agencée essentiellement dans le carter (3), comprenant
un premier alésage (10) dans le carter (3), qui forme un alésage étagé conjointement avec un deuxième alésage (9) dans le carter (3),
un troisième alésage (8) dans le carter (3), qui se termine dans le deuxième alésage (9),
un axe longitudinal du premier alésage (10) et un axe longitudinal du troisième alésage (8) étant agencés à distance l'un de l'autre,
un cylindre de soupape (1) qui se place dans le deuxième alésage (9) et qui ferme la soupape de retour d'huile, et
au moins un tube de soupape (2) qui est agencé dans le premier alésage (10) de telle sorte qu'une chambre annulaire est formée entre le tube de soupape (2) et une paroi d'alésage du premier alésage (10).

2. Soupape de retour d'huile pour un système de ventilation de carter d'un moteur à combustion interne selon la revendication 1, **caractérisée en ce qu'**elle présente une entrée en provenance d'un séparateur d'huile (15) .

3. Soupape de retour d'huile pour un système de ventilation de carter d'un moteur à combustion interne selon la revendication 1 ou 2, **caractérisée en ce qu'**elle présente un retour dans le carter (3) et/ou dans une chambre de carter (14).

4. Soupape de retour d'huile pour un système de ventilation de carter d'un moteur à combustion interne selon une ou plusieurs des revendications précédentes, **caractérisée en ce que** le tube de soupape (2) est agencé de manière centrée dans le cylindre de soupape (1).

5. Soupape de retour d'huile pour un système de ventilation de carter d'un moteur à combustion interne selon une ou plusieurs des revendications précédentes, **caractérisée en ce que** le tube de soupape (2) présente au moins une bille (4) en tant que corps de soupape (soupape à bille).

6. Soupape de retour d'huile pour un système de ventilation de carter d'un moteur à combustion interne selon une ou plusieurs des revendications précédentes, **caractérisée en ce que** le tube de soupape (2) est agencé dans le premier alésage (10) pratiqué dans le carter (3) de telle sorte qu'il se forme un interstice annulaire pour recevoir l'huile de retour.

7. Soupape de retour d'huile pour un système de ventilation de carter d'un moteur à combustion interne selon une ou plusieurs des revendications précédentes, **caractérisée en ce que** le tube de soupape (2) présente au moins une soupape à membrane.
